# EUROPÄISCHE PATENTSCHRIFT

(11) **EP 0 654 771 B1**
(45) Veröffentlichungstag und Bekanntmachung des Hinweises auf die Patenterteilung: **09.01.2002**
(21) Anmeldenummer: 94113870.3
(22) Anmeldetag: 05.09.1994
(51) Int. Cl.: G08B 29/18

(54) **Verfahren zur Vermeidung von Fehlalarmen in einem Brandmeldesystem, und Brandmeldesystem zur Durchführung des Verfahrens**
Method for preventing false alarms in a fire detecting system and device for performing this method
Procédé pour éviter les fausses alarmes dans un système de détection d'incendie et dispositif pour la réalisation de la méthode

(30) Priorität: 23.11.1993 CH 348793
(43) Veröffentlichungstag der Anmeldung: 24.05.1995
(73) Patentinhaber: Siemens Building Technologies AG, 8034 Zürich (CH)
(72) Erfinder: Piller, Bernhard, Dr., CH-1110 Morges (CH)
(74) Vertreter: Dittrich, Horst, Dr.

(56) Entgegenhaltungen:
- EP-A- 0 121 048
- FR-A- 2 542 116
- US-A- 4 764 755

## Beschreibung

Die vorliegende Erfindung betrifft ein Verfahren zur Vermeidung von Fehlalarmen in einem Brandmeldesystem, mit einer Mehrzahl von mit einer Zentrale verbundenen Meldern, welche mindestens einen Sensor zur Überwachung von Brandkenngrössen und zur Abgabe entsprechender Sensorsignale aufweisen, aus denen in einem Signalverarbeitungsprozess, welcher einen Vergleich der Sensorsignale mit einem unterhalb einer Gefahrenstufe liegenden Schwellwert umfasst, durch Vergleich mit entsprechenden Gefahrenstufen Gefahrensignale abgeleitet werden.

Fehlalarme, die zu den häufigsten Störungen bei Brandschutzsystemen zählen, treten unter anderem deswegen auf, weil sich die Sensoren "täuschen", indem sie nicht zwischen einer auf einen Brand hinweisenden Brandkenngrösse und einem einen Brand nur vortäuschenden Parameter unterscheiden können. Die Hauptursache für diese Täuschung liegt darin, das beide Grössen physikalisch gleich aber verschiedenen Ursprungs sind, dass also die physikalische Grösse "Rauch" beispielsweise einmal von einem Brand, einmal von einem Zigarrenraucher und einmal durch Schweissarbeiten in dem jeweiligen Raum verursacht sein kann. Wenn nun der betreffende Melder auf die Brandkenngrösse Rauch anspricht, dann wird er das in jedem der drei Fälle tun, und es wird nicht möglich sein, die Auslösung von Fehlalarmen durch den Zigarrenraucher oder die Schweissarbeiten durch eine Steigerung der Zuverlässigkeit des Sensors oder einzelner Komponenten von diesem zu verhindern. Da bekannte Systeme aber nahezu ausschliesslich auf eine solche Verbesserung der Zuverlässigkeit gerichtet sind, können sie in aller Regel die Anzahl von Fehlalarmen der beschriebenen Art nicht reduzieren.

Durch die Erfindung soll nun ein Verfahren angegeben werden, durch dessen Anwendung Fehlalarme weitgehend vermieden oder zumindest spürbar reduziert werden. Diese Aufgabe wird dadurch gelöst, dass bei einem Verfahren der eingangs genannten Art zusätzlich die im kennzeichnenden Teil der Ansprüche 1 und 2 angegebenen Verfahrensschritte durchgeführt werden.

Beim erfindungsgemässen Verfahren versucht man nicht, Fehlalarme durch Erhöhung der Zuverlässigkeit des Systems oder von dessen Komponenten zu reduzieren, sondern man legt das System so aus, dass Fehlalarme vorausgesagt werden können. Wenn die Wahrscheinlichkeit eines künftigen Fehlalarms einen bestimmten Wert erreicht oder überschreitet, dann erhält der Benutzer einen Hinweis oder eine Warnung und kann darauf entsprechend reagieren. Eine der Hauptanwendungen des erfindungsgemässen Verfahrens liegt in der sogenannten Applikationsfehlerermittlung, durch die der Benutzer auf eventuelle Anwendungsfehler aufmerksam gemacht werden soll.

Bei einer in der EP-A-0 121 048 beschriebenen Gefahrenmeldeanlage erfolgt eine Störpegelüberwachung der Melder durch Stromkreise, welche mindestens eine Störalarmschwelle erzeugen, die einen bestimmten Abstand zum Arbeitspunkt des Signals des Melderdetektors einnimmt. Bei Überschreiten der Störalamschwelle wird der im Melder angeordnete Alarmspeicher ohne Alarmabgabe gesetzt. Die während der normalen Betriebszeit erfolgende Störpegelüberwachung informiert frühzeitig, ob bei dem betreffenden Melder eine Tendenz zu Fehlalarmen vorliegt. Das Überschreiten der Störalarmschwelle wird am Melder selbst angezeigt und/oder an die Zentrale weitergeleitet, so dass die betreffende Bedienungsperson immer darüber informiert ist, an welchen Meldern Wartungsarbeiten zur Behebung der Störung vorzunehmen sind. Diese Störpegelüberwachung ist eine Art von Melder-Selbstüberwachung, die aber keinerlei Informationen darüber liefert, ob oder dass ein Fehlalarm aufgrund von Anwendungsfehlern zu erwarten ist.

Das Prinzip der Häufigkeitsermittlung mittels Zählung von Überschreitungen eines vorgegebenen Schwellwerts durch ein Sensorsignal und Auslösung eines Alarm- oder Warnsignals, wenn das Zählergebnis einen vorgegebenen Wert erreicht, ist aus der US-A-4 764 755 bekannt. Dieses Dokument beschreibt ein Intrusionssystem mit einem aus zwei Pyroelementen bestehenden Pyrosensor, bei welchem ein Eindringling ein aus drei Pulsen bestehendes Intrusionssignal erzeugt. Daher wird ein Alarmschwellwert festgelegt, für dessen Überschreitung mehr als zwei Pulse nötig sind, und es wird gefordert, dass diese mehr als zwei Pulse innerhalb eines bestimmten Intervalls auftreten müssen.

Eine wesentliche Schwierigkeit bei einem Verfahren oder System zur Vermeidung oder Reduktion von Fehlalarmen liegt im Verhältnis zwischen der Zeit für die Entscheidung, ob eine Warnung erfolgen soll oder nicht, und der Zuverlässigkeit dieser Entscheidung. Denn einerseits muss die Entscheidung innerhalb einer möglichst kurzen Zeit getroffen werden, da ein Fehlalarm üblicherweise kurz nach einer Änderung der Umgebungsbedingungen erfolgt. Und andererseits ist die statistische Relevanz der während dieser kurzen Zeit gesammelten Daten nicht gross und kann dies auch gar nicht sein.

Dieses Problem der Abschätzung der Wahrscheinlichkeit eines Fehlalarms anhand von nur wenig Informationen wird bei einer bevorzugten Ausführungsform des erfindungsgemässen Verfahrens dadurch gelöst, dass in jedem Subintervall der Maximalwert des Sensorsignals ermittelt und aus den Mittelwerten aller Subintervalle der Mittelwert für das betreffende Intervall berechnet wird.

Die Erfindung betrifft weiter Brandmeldesysteme zur Durchführung der genannten Verfahren nach den Ansprüchen 6 und 7.

Nachfolgend soll nun die Erfindung anhand von Ausführungsbeispielen und der Zeichnungen näher erläutert werden; dabei zeigt:
- Fig. 1: ein Blockschema der Signalverarbeitung; und
- Fig. 2: ein Diagramm zur Erläuterung einer speziellen Funktion, der sogenannten Applikationsfehlerermittlung.

In Fig. 1 bezeichnet das Bezugszeichen 1 den oder einen Sensor eines Brandmelders, an dessen Ausgang ein Sensorsignal S erhältlich ist. Das Bezugszeichen 2 bezeichnet einen Block 2, in dem die Quantisierung der Sensorsignale S erfolgt, das kontinuierliche Sensorsignal also abgetastet wird. Das Bezugszeichen 3 bezeichnet eine Stufe zur Signalanalyse, an deren Ausgang ein die Wahrscheinlichkeit für einen Fehlalarm angebendes Signal W erhältlich ist. Üblicherweise erfolgt die Signalanalyse nicht im Melder sondern in der Zentrale, an die die Melder mit den Sensoren 1 angeschlossen sind. Dabei ist es nicht von Bedeutung, ob die Zentrale das Sensorsignal S in quantisierter Form erhält oder nicht; im letzteren Fall würde die Quantisierung in der Zentrale erfolgen, was in der Figur durch die den Sensor 1 mit der Analysestufe 3 direkt verbindende, gestrichelt eingezeichnete Leitung angedeutet ist.

In der Analysestufe 3 wird zuerst ein Intervall festgelegt, über welches das Sensorsignal analysiert werden soll. Die Länge dieses Intervalls kann sich im Minuten-, Tages, Wochen- oder sogar Monatsbereich bewegen. Vorzugsweise wird nicht nur ein Intervall festgelegt, sondern eine Reihe von Intervallen mit unterschiedlicher Länge. Letzteres erfolgt dadurch, dass man die Intervalle in Subintervalle unterteilt, und so weiter, so dass in der Regel ein Intervallraster zur Verfügung steht, in dessen einzelnen verschieden gerasterten Subintervallen das Sensorsignal analysiert wird.

Anschliessend wird ein zweites Intervall von vorzugsweise der gleichen Länge wie das erste oder ein Intervallraster mit dem ersten Intervallraster entsprechenden Längen festgelegt und es wird das Ergebnis der Analyse des Sensorsignals in den einzelnen Subintervallen des ersten Intervalls auf die entsprechenden Subintervalle des zweiten Intervalls übertragen. Und zwar derart, dass man untersucht, ob aus dem Verhalten oder Verlauf des Signals in einem ersten Intervall ein Indiz ableitbar ist, dass im entsprechenden zweiten Intervall ein Fehlalarm ausgelöst werden könnte, und wie gross die Wahrscheinlichkeit dafür ist.

Eine Hauptvoraussetzung dafür, aus dem Verhalten des Sensorsignals S in einem ersten Intervall auf das Verhalten in einem zweiten Intervall schliessen zu können, ist das Vorliegen eines stationären Zustands. Man geht also davon aus, dass während der Beobachtung und Registrierung des Signals stationäre Zustände geherrscht haben, und dass dies auch in Zukunft, während des zweiten Intervalls der Fall sein wird.

Die Festlegung von Intervallen verschiedener Länge ist deswegen empfehlenswert, weil die Gewichtung eines Signals bezüglich seiner Relevanz für einen eventuellen Alarm sehr stark vom zeitlichen Bezug abhängig ist. Wenn also beispielsweise an einem einzigen Tag 20 Ereignisse, also Überschreitungen irgendeines Schwellwerts, auftreten, dann sind das, bezogen auf ein Intervall von der Länge eines Tages 20 voneinander unabhängige Ereignisse. Bezogen auf ein Halbjahres- oder Jahresintervall handelt es sich hingegen um eine Häufung von Ereignissen, die keinesfalls als voneinander unabhängig betrachtet werden können.

Damit ein Ereignis nicht mehrfach gezählt wird, wird bei der Betrachtung der aus mehreren Subintervallen zusammengesetzten Intervalle in der Analysestufe 3 nur das Ereignis mit der grössten Amplitude pro Subintervall berücksichtigt. Das führt zwar dazu, dass in einem gegebenen Subintervall alle Ereignisse mit Amplituden unterhalb des Maximums nicht berücksichtigt werden, ist aber nicht weiter kritisch, weil diese Ereignisse in kürzeren Intervallen und Subintervallen detektiert werden. Aus den Maximalwerten der einzelnen Subintervalle wird dann ein für das jeweilige Intervall repräsentativer Mittelwert gebildet. Aus diesem Mittelwert wird schliesslich die Wahrscheinlichkeit für einen Fehlalarm abgeleitet.

Wenn man von der Annahme ausgeht, dass die Verteilungsfunktion dieser Wahrscheinlichkeit eine exponentielle Funktion ist, und wenn man ein Intervall der Länge T in Subintervalle unterteilt und aus dem Mittelwert der Signalmaxima in den Subintervallen den Parameter λ der normierten Verteilungsfunktion f(λ, x) = λ exp(- λ x) berechnet, dann ist die Wahrscheinlichkeit P für einen Fehlalarm während eines Subintervalls m und für einen gegebenen Schwellwert L gegeben durch$\text{P (T/m, L) = ∫λ exp (-λ x)= exp (-λ L) (Integral von L bis unendlich).}$

Die Wahrscheinlichkeit der Vermeidung eines Fehlalarms ist während eines Subintervalls:$\overline{\text{P}} {\text{(T/m, L) = 1- e}}^{\text{-λL}}$ und während des gesamten Intervalls:$\overline{\text{P}} {\text{(T, L) = (1 - e}}^{\text{-λL}} {\text{)}}^{\text{m}}$

In der Praxis legt der Benutzer fest, bis zu welchem Ausmass das System Fehlalarme verhindern soll. Wenn beispielsweise 9 von 10 Fehlalarmen verhindert werden sollen, dann setzt man P gleich 0.9. Dieser Wert und die Anzahl m der Subintervalle definiert die Bedingung für die Abgabe einer Warnung durch das System:
Warnung, wenn:${\text{λL ≥ - In[1 - P}}^{\text{1/m}} \text{(T,L)]}$

Für P = 0.9 und 10 Subintervalle berechnet sich das Verhältnis Schwellwert L zu Mittelwert 1/λ zu:${\text{λL = - In(1 - 0.9}}^{\text{1/10}} \text{) = 4.55}$

Dieses Ergebnis besagt, dass der Mittelwert der in einem gegebenen Intervall gesammelten Daten 22% des Alarm-Schwellwerts nicht übersteigen soll, wenn das System innerhalb des nächsten Intervalls derselben Länge einen Fehlalarm mit der Wahrscheinlichkeit 0.9 vermeiden soll.

Bei der praktischen Implementierung wird man die Bandbreite der Intervalle so wählen, dass das kürzeste durch die kürzeste Reaktionszeit eines Benutzers, das sind typischerweise 10 Minuten, definiert ist, und das längste durch die maximal zu erwartende Dauer der stationären Zustände, beispielsweise also 6 Monate. Wenn man ausgehend vom kürzesten Intervall die Intervallänge jeweils verdoppelt, dann ergibt das von 10 Minuten bis 6 Monaten 15 Intervalle. Die Mittelwerte für jedes Intervall erhält man durch Filterung der Maxima der Subintervalle mit einem digitalen Tiefpassfilter. Dieser Mittelwert wird zusammen mit dem vorläufigen Maximum jeweils pro Intervall gespeichert.

Der Algorithmus für die Warnung ist sehr einfach: Das System berechnet die Mittelwerte und überprüft, ob diese einen gegebenen, zur Wahrscheinlichkeit der Vermeidung eines Fehlalarms P korrespondierenden Schwellwert überschreitet. Dieser kann für jedes Intervall verschieden sein. Wenn, wie weiter oben angegeben, 9 von 10 Fehlalarmen verhindert werden sollen, dann wird das System, sobald es feststellt, dass der Mittelwert innerhalb eines Intervalls von beispielsweise einer Stunde einen Wert von 22% des Schwellwerts überschritten hat, einen Hinweis abgeben und eine Intervention innerhalb der nächsten Stunde verlangen. Beträgt das Intervall 1 Monat, dann würde der Hinweis anders aussehen, weil die Intervention dann nicht so dringend wäre.

In Fig. 2 ist ein Ausführungsbeispiel für eine sehr einfache Funktion des erfindungsgemässen Verfahrens dargestellt. Diese Funktion ist eine sogenannte Applikationsfehlerermittlung oder -meldung, die den Benutzer auf eventuelle Anwendungsfehler aufmerksam machen soll. Der Grundgedanke ist dabei der, dass automatisch ermittelt wird, ob und wie oft ein Melder innerhalb eines bestimmten Intervalls eine bestimmte, noch keinen Alarm auslösende Gefahrenstufe überschreitet. Denn dann besteht die Gefahr, dass irgendwann ein Fehlalarm ausgelöst wird.

Die obere Hälfte von Fig. 2 zeigt das Diagramm eines über der Zeit t aufgetragenen Sensorsignals S, wobei auf der Ordinate ein Schwellwert G1 für die erwähnte niedrige Gefahrenstufe eingezeichnet ist. Ein Detektor zählt jedes Überschreiten des Schwellwerts G1 und liefert an einen Zähler 4 einen entsprechenden Impuls In. Der Zähler 4 zählt die Impulse In über das gewählte Zeitintervall T von beispielsweise 24 Stunden und meldet am Ende des Zeitintervalls den Zählerstand der im dargestellten Beispiel gleich 5 ist, an einen Vergleicher 5 weiter. Dieser vergleicht den erhaltenen Zählerstand mit einem eingestellten Wert und gibt bei Überschreiten dieses Werts eine Hinweismeldung der Art "ungeeignete Anwendung" oder dergleichen ab.

Das dargestellte Ausführungsbeispiel kann weiter ausgebaut werden, indem beispielsweise das Signal S quantisiert und damit ermittelt wird, wie lange die Überschreitung des Schwellwerts G1 durch das Signal S jeweils gedauert hat. Selbstverständlich können auch die anderen, höheren Gefahrenstufen für die Applikationsfehlerermittlung berücksichtigt werden, indem man auch das Überschreiten dieser Gefahrenstufen für die Hinweismeldung berücksichtigt.

## Patentansprüche

1. Verfahren zur Vermeidung von Fehlalarmen in einem Brandmeldesystem, mit einer Mehrzahl von mit einer Zentrale verbundenen Meldern, welche mindestens einen Sensor zur Überwachung von Brandkenngrössen und zur Abgabe entsprechender Sensorsignale aufweisen, aus denen in einem Signalverarbeitungsprozess, welcher einen Vergleich des Sensorsignals (S) mit einem unterhalb einer Gefahrenstufe liegenden Schwellwert (G1) umfasst, durch Vergleich mit entsprechenden Gefahrenstufen Gefahrensignale abgeleitet werden, **dadurch gekennzeichnet, dass** der Signalverarbeitungsprozess folgende weitere Schritte enthält:
a. Zählung der Überschreitungen des genannten Schwellwerts (G1) über ein erstes Intervall (T) mit vorgegebener Dauer;
b. Vergleich des Ergebnisses der Zählung mit einem vorgegebenen Wert und Abgabe eines Hinweissignals auf einen möglichen Fehlalarm, wenn der vorgegebene Wert überschritten wurde.

2. Verfahren zur Vermeidung von Fehlalarmen in einem Brandmeldesystem, mit einer Mehrzahl von mit einer Zentrale verbundenen Meldern, welche mindestens einen Sensor zur Überwachung von Brandkenngrössen und zur Abgabe entsprechender Sensorsignale aufweisen, aus denen in einem Signalverarbeitungsprozess, welcher einen Vergleich des Sensorsignals (S) mit einem unterhalb einer Gefahrenstufe liegenden Schwellwert (G1) umfasst, durch Vergleich mit entsprechenden Gefahrenstufen Gefahrensignale abgeleitet werden, **dadurch gekennzeichnet, dass** der Signalverarbeitungsprozess folgende weitere Schritte enthält:
a. Bestimmung eines ersten Intervalls mit vorgegebener Dauer und Unterteilung dieses ersten Intervalls in eine Anzahl gleich langer Subintervalle sowie Bestimmung der Anzahl der Überschreitungen des genannten Schwellwerts in den Subintervallen;
b. Bildung eines Mittelwerts der Überschreitungen für das erste Intervall aus den Überschreitungen in den Subintervallen;
c. Berechnung der Wahrscheinlichkeit (W) für einen Fehlalarm in einem folgenden zweiten Intervall aus dem genannten Mittelwert, wobei das Ergebnis der Analyse des Sensorsignals in den Subintervallen des ersten Intervalls auf die entsprechenden Subintervalle des zweiten Intervalls übertragen und untersucht wird, ob aus dem Verlauf des Sensorsignals in einem Subintervall des ersten Intervall ableitbar ist, dass im entsprechenden Subintervall des zweiten Intervall ein Fehlalarm ausgelöst werden könnte;
d. Abgabe eines Hinweissignals auf einen möglichen Fehlalarm, wenn die Wahrscheinlichkeit (W) einen bestimmten Schwellwert überschreitet.

3. Verfahren nach Anspruch 2, **dadurch gekennzeichnet, dass** das zweite Intervall etwa gleich lang gewählt wird wie das erste.

4. Verfahren nach Anspruch 3, **dadurch gekennzeichnet, dass** in jedem Subintervall der Maximalwert des Sensorsignals (S) ermittelt und dass aus den Mittelwerten aller Subintervalle der Mittelwert für das erste Intervall berechnet wird.

5. Verfahren nach einem der Ansprüche 2 bis 4, **dadurch gekennzeichnet, dass** der bestimmte Schwellwert für die Wahrscheinlichkeit (W) aufgrund des Ausmasses, bis zu dem Fehlalarme verhindert werden sollen, festgelegt wird.

6. Brandmeldesystem mit Mitteln für die Durchführung des Verfahrens nach Anspruch 1, mit einer Zentrale, mit an diese angeschlossenen Meldern, welche Sensoren für Brandkenngrössen aufweisen und entsprechende Sensorsignale abgeben, und mit Signalverarbeitungsmitteln für den Vergleich der Sensorsignale (G) mit entsprechenden Gefahrenstufen und für die Ableitung von Gefahrensignalen, wobei die Signalverarbeitungsmittel Mittel für den Vergleich der Sensorsignale (S) mit einem unterhalb einer Gefahrenstufe liegenden Schwellwert (G1) aufweisen, **dadurch gekennzeichnet, dass** die Signalverarbeitungsmittel zusätzlich Mittel (4) für die Zählung der Überschreitungen des genannten Schwellwerts (G1) über ein erstes Intervall (T) mit vorgegebener Dauer und Mittel (5) für den Vergleich des Ergebnisses der Zählung mit einem vorgegebenen Wert und für die Abgabe eines Hinweissignals bei Überschreiten dieses Werts aufweisen.

7. Brandmeldesystem mit Mitteln für die Durchführung des Verfahrens nach Anspruch 2, mit einer Zentrale, mit an diese angeschlossenen Meldern, welche Sensoren für Brandkenngrössen aufweisen und entsprechende Sensorsignale abgeben, und mit Signalverarbeitungsmitteln für den Vergleich der Sensorsignale (G) mit entsprechenden Gefahrenstufen und für die Ableitung von Gefahrensignalen, wobei wobei die Signalverarbeitungsmittel Mittel für den Vergleich der Sensorsignale (S) mit einem unterhalb einer Gefahrenstufe liegenden Schwellwert (G1) aufweisen, **dadurch gekennzeichnet, dass** die Signalverarbeitungsmittel zusätzlich Mittel für die Bestimmung der Anzahl der Überschreitungen dieses Schwellwerts während eines ersten Intervalls mit vorgergebener Duaer, Mittel für die Bildung eines Mittelwerts aus den Maximalwerten der Überschreitungen für das erste Intervall, Mittel für die Berechnung der Wahrscheinlichkeit (W) aus dem Mittelwert für einen Fehlalarm in einem folgenden zweiten Intervall und Mittel für die Abgabe eines Hinweissignals bei Überschreiten eines bestimmten Schwellwerts durch die Wahrscheinlichkeit (W) aufweisen, wobei durch die Mittel für die Berechnung der Wahrscheinlichkeit (W) für einen Fehlalarm eine Übertragung des Ergebnisses der Analyse des Sensorsignals in einem ersten Intervall auf ein entsprechendes zweites Intervall und eine Untersuchung erfolgt, ob aus dem Verlauf des Sensorsignals in dem genannten ersten Intervall ableitbar ist, dass im entsprechenden zweiten Intervall ein Fehlalarm ausgelöst werden könnte.

8. Brandmeldesystem nach Anspruch 7, **dadurch gekennzeichnet, dass** die Signalverarbeitungsmittel Mittel für die Unterteilung des ersten Intervalls in gleich lange Subintervalle, Mittel für die Bestimmung der Maxima des Sensorsignals (S) in den Subintervallen und Mittel für die Bildung eines Intervallmittelwerts aus den Maxima enthalten.

9. Brandmeldesystem nach Anspruch 8, **dadurch gekennzeichnet, dass** die Mittel für die Bildung des Intervallmittelwerts durch ein digitales Tiefpassfilter gebildet sind.

## Claims

1. Method for avoiding false alarms in a fire alarm system, with a plurality of alarms connected to a central control, which have at least one sensor for monitoring fire parameters and for supplying corresponding sensor signals, from which, in a signal processing operation comprising a comparison of the sensor signal (S) with a threshold value (G1) lying below a danger level, danger signals are deduced by comparison with corresponding danger levels, **characterised in that** the signal processing operation contains the following further steps:
a. counting the number of times the threshold value (G1) mentioned is exceeded over a first interval (T) of predetermined length;
b. comparing the result of the count with a predetermined value and supplying an advisory signal of a possible false alarm, if the predetermined value has been exceeded.

2. Method for avoiding false alarms in a fire alarm system, with a plurality of alarms connected to a central control, which have at least one sensor for monitoring fire parameters and for supplying corresponding sensor signals, from which, in a signal processing operation comprising a comparison of the sensor signal (S) with a threshold value (G1) lying below a danger level, danger signals are deduced by comparison with corresponding danger levels, **characterised in that** the signal processing operation contains the following further steps:
a. determining a first interval of predetermined length and sub-dividing this first interval into a number of sub-intervals of equal length, as well as determining the number of times the threshold value mentioned is exceeded in the sub-intervals;
b. forming an average value of the number of times the threshold value is exceeded for the first interval from the number of times it is exceeded in the sub-intervals;
c. calculating the probability (W) of a false alarm in a following second interval from the average value mentioned, wherein the result of the analysis of the sensor signal in the sub-intervals of the first interval is applied to the corresponding sub-intervals of the second interval and investigated as to whether from the course of the sensor signal in a sub-interval of the first interval it can be deduced that a false alarm could be triggered in the corresponding sub-interval of the second interval;
d. supplying an advisory signal of a possible false alarm, if the probability (W) exceeds a given threshold value.

3. Method according to Claim 2, **characterised in that** the second interval is chosen as approximately the same length as the first.

4. Method according to Claim 3, **characterised in that** in each sub-interval the maximum value of the sensor signal (S) is determined and that the average value for the first interval is calculated from the average values of all the sub-intervals.

5. Method according to any of Claims 2 to 4, **characterised in that** the given threshold value for the probability (W) is established on the basis of the extent to which false alarms are to be prevented.

6. Fire alarm system with means for carrying out the method according to Claim 1, with a central control, with alarms connected to it, which have sensors for fire parameters and supply corresponding sensor signals, and with signal processing means for comparing the sensor signals (G) with corresponding danger levels and for deducing danger signals, wherein the signal processing means have means for comparing the sensor signals (S) with a threshold value (G1) lying below a danger level, **characterised in that** the signal processing means additionally have means (4) for counting the number of times the threshold value (G1) mentioned is exceeded over a first interval (T) of predetermined length and means (5) for comparing the result of the count with a predetermined value and for supplying an advisory signal if this value is exceeded.

7. Fire alarm system with means for carrying out the method according to Claim 2, with a central control, with alarms connected to it, which have sensors for fire parameters and supply corresponding sensor signals, and with signal processing means for comparing the sensor signals (G) with corresponding danger levels and for deducing danger signals, wherein the signal processing means have means for comparing the sensor signals (S) with a threshold value (G1) lying below a danger level, **characterised in that** the signal processing means additionally have means for determining the number of times this threshold value is exceeded during a first interval of predetermined length, means for forming an average value from the maximum values of the number of times the threshold value is exceeded for the first interval, means for calculating the probability (W) from the average value for a false alarm in a following second interval and means for supplying an advisory signal if a given threshold value is exceeded by the probability (W), wherein by the means for calculating the probability (W) of a false alarm the result of the analysis of the sensor signal in a first interval is applied to a corresponding second interval and an investigation takes place as to whether it can be deduced from the course of the sensor signal in the first interval mentioned that in the corresponding second interval a false alarm could be triggered.

8. Fire alarm system according to Claim 7, **characterised in that** the signal processing means contain means for sub-dividing the first interval into sub-intervals of equal length, means for determining the maximums of the sensor signals (S) in the sub-intervals and means for forming an interval average value from the maximums.

9. Fire alarm system according to Claim 8, **characterised in that** the means for forming the interval average value are formed by a digital low-pass filter.

## Revendications

1. Procédé pour éviter de fausses alertes dans un système de détection d'incendie, comprenant une pluralité de dispositifs de signalisation reliés à une centrale, qui comportent au moins un détecteur de surveillance de grandeurs caractéristiques d'incendie et d'émission de signaux de détecteur correspondants, à partir desquels il est déduit, dans une opération de traitement de signaux qui comprend une comparaison du signal (S) de détecteur à une valeur (G1) de seuil se trouvant en dessous d'un palier de danger, par comparaison avec des paliers de danger correspondants, des signaux danger, **caractérisé en ce que** l'opération de traitement des signaux comporte les autres stades suivants :
a. comptage des dépassements de la valeur (G1) de seuil mentionnée sur un premier intervalle (T) d'une durée donnée à l'avance ;
b. comparaison du résultat du comptage à une valeur donnée à l'avance et émission d'un signal d'indication d'une fausse alerte possible, si la valeur donnée à l'avance a été dépassée.

2. Procédé pour éviter de fausses alertes dans un système de détection d'incendie, comprenant une pluralité de dispositifs de signalisation reliés à une centrale, qui comportent au moins un détecteur de surveillance de grandeurs caractéristiques d'incendie et d'émission de signaux de détecteur correspondants, à partir desquels il est déduit, dans une opération de traitement de signaux qui comprend une comparaison du signal (S) de détecteur à une valeur (G1) de seuil se trouvant en dessous d'un palier de danger, par comparaison avec des paliers de danger correspondants, des signaux danger, **caractérisé en ce que** l'opération de traitement des signaux comporte les autres stades suivants :
a. détermination d'un premier intervalle d'une durée donnée à l'avance et subdivision de ce premier intervalle en un certain nombre de sous-intervalles de même longueur, ainsi que détermination du nombre de dépassements de la valeur de seuil mentionnée dans les sous-intervalles ;
b. formation d'une valeur moyenne des dépassements pour le premier intervalle à partir des dépassements dans les sous-intervalles ;
c. calcul de la probabilité (W) d'une fausse alerte dans un deuxième intervalle venant ensuite à partir de ladite valeur moyenne, le résultat de l'analyse du signal du détecteur dans les sous-intervalles du premier intervalle étant transmis au sous-intervalle correspondant du deuxième intervalle et l'on étudie si l'on peut déduire de la courbe du signal du détecteur dans un sous-intervalle du premier intervalle qu'une fausse alerte pourrait être déclenchée dans le sous-intervalle correspondant du deuxième intervalle ;
d. émission d'un signal d'indication d'une fausse alerte possible si la probabilité (W) dépasse une valeur de seuil déterminée.

3. Procédé suivant la revendication 2, **caractérisé en ce qu'**il consiste à choisir le deuxième intervalle de manière qu'il ait à peu près la même longueur que le premier.

4. Procédé suivant la revendication 3, **caractérisé en ce qu'**il consiste à déterminer dans chaque sous-intervalle la valeur maximum du signal (S) de détecteur et à calculer, à partir des valeurs moyennes de tous les sous-intervalles, la valeur moyenne pour le premier intervalle.

5. Procédé suivant l'une des revendications 2 à 4, **caractérisé en ce qu'**il consiste à fixer la valeur de seuil déterminée pour la probabilité (W) en fonction de la mesure dans laquelle on doit empêcher de fausses alertes.

6. Système de détection d'incendie, comprenant des moyens pour la mise en oeuvre du procédé suivant la revendication 1, comprenant une centrale, ayant des dispositifs de signalisation qui lui sont raccordés, qui comportent des détecteurs de grandeurs caractéristiques d'incendie et qui émettent des signaux de détecteur correspondants, et des moyens de traitement de signaux pour la comparaison des signaux (G) de détecteur à des paliers de danger correspondants et pour en déduire des signaux de danger, les moyens de traitement de signaux comportant des moyens de comparaison des signaux (S) de détecteur à une valeur (G1) de seuil se trouvant en dessous d'un palier de danger, **caractérisé en ce que** les moyens de traitement de signaux comportent en outre des moyens (4) de comptage des dépassements de ladite valeur (G1) de seuil sur un premier intervalle (T) d'une durée donnée à l'avance et des moyens (5) de comparaison du résultat du comptage à une valeur donnée à l'avance et d'émission d'un signal d'indication si cette valeur est dépassée.

7. Système de détection d'incendie, comprenant des moyens pour la mise en oeuvre du procédé suivant la revendication 2, comprenant une centrale ayant des dispositifs de signalisation qui lui sont raccordés, qui comportent des détecteurs de grandeurs caractéristiques d'incendie et qui émettent des signaux de détecteur correspondants et des moyens de traitement de signaux pour la comparaison des signaux (G) de détecteur à des paliers de danger correspondants et pour en déduire des signaux de danger, les moyens de traitement de signaux comportant des moyens de comparaison des signaux (S) de détecteur à une valeur (G1) de seuil se trouvant en dessous d'un palier de danger, **caractérisé en ce que** les moyens de traitement de signaux comportent en outre des moyens de détermination du nombre de dépassements de cette valeur de seuil pendant un premier intervalle d'une durée donnée à l'avance, des moyens pour la formation d'une valeur moyenne à partir des valeurs maximums des dépassements pour le premier intervalle, des moyens pour le calcul à partir de la valeur moyenne de la probabilité (W) d'une fausse alerte dans un deuxième intervalle venant ensuite et des moyens d'émission d'un signal d'indication si une valeur de seuil déterminée est dépassée par la probabilité (W), dans lequel il s'effectue, par les moyens pour le calcul de la probabilité (W) d'une fausse alerte une transmission du résultat de l'analyse du signal du détecteur dans un premier intervalle à un deuxième intervalle correspondant et une recherche sur le point de savoir si l'on peut déduire de la courbe du signal du détecteur dans ledit premier intervalle qu'une fausse alerte pourrait se déclencher dans le deuxième intervalle correspondant.

8. Système de détection d'incendie suivant la revendication 7, **caractérisé en ce que** les moyens de traitement des signaux comportent des moyens de subdivision du premier intervalle en des sous-intervalles de même longueur, des moyens de détermination des maxima du signal (S) du détecteur dans les sous-intervalles et des moyens de formation d'une valeur moyenne d'intervalle à partir des maxima.

9. Système de détection d'incendie suivant la revendication 8, **caractérisé en ce que** les moyens de formation de la valeur moyenne d'intervalles sont formés par un filtre numérique passe-bas.
